# EUROPÄISCHE PATENTSCHRIFT

(11) **EP 0 034 354 B1**
(45) Veröffentlichungstag und Bekanntmachung des Hinweises auf die Patenterteilung: **20.04.1983**
(21) Anmeldenummer: 81101034.7
(22) Anmeldetag: 13.02.1981
(51) Int. Cl.: F21V 11/06

(54) **Leuchtenraster mit gekrümmten Aussenreflektoren**
Louvre grid with curved lateral reflectors
Grille-écran avec réflecteurs latéraux incurvés

(30) Priorität: 15.02.1980 DE 3005762
(43) Veröffentlichungstag der Anmeldung: 26.08.1981
(73) Patentinhaber: SIEMENS AKTIENGESELLSCHAFT, 80333 München (DE)
(72) Erfinder: Pöllmann, Johann, D-8221 Traunwalchen (DE)

## Beschreibung

Die Erfindung betrifft ein Leuchtenraster gemäß Oberbegriff von Anspruch 1.

Bei einem derartigen, aus der DE-A2655702 bekannten Leuchtenraster ist somit jede Querlamelle an drei Punkten mit dem Außenreflektor verbunden, wobei letzterer in entsprechende Schlitze der Querlamelle eingreift. Hierbei müssen jedoch die Wandungen der Querlamelle bei der Montage gegeneinandergedrückt und danach - zur Sicherung einer beständigen Verbindung - durch eine zusätzliche Deckleiste in ihrer Eingriffsposition fixiert werden. Dadurch ist zugleich gewährleistet, daß die Wandungen der Querlamelle an den Kanten des Ausschnittes in dem Außenreflektor anliegen, so daß dadurch die Sollkontur der Querlamelle bestimmt ist.

Im Gegensatz dazu ist aber die Sollkontur des AuBenreftektors nur durch die Schlitze in der Querlamelle, also nur durch zwei Punkte fixiert, so daß die Form der bei der Montage leicht verbiegbaren, dünnen Außenreflektoren oft von der gewünschten Sollkontur abweicht.

Der Erfindung liegt die Aufgabe zugrunde, ein Leuchtenraster der eingangs genannten Art so weiterzubilden, daß eine starre und beständige Verbindung zwischen den Querlamellen und den Außenreflektoren bei einfacher Fertigung und Montage sowie eindeutig reproduzierbarer Sollkontur von Querlamellen und Seitenreflektor gewährleistet ist.

Diese Aufgabe ist erfindungsgemäß durch die im Anspruch 1 angegebenen Merkmale gelöst.

Die Erfindung zeichnet sich durch eine sehr beständige und starre Verbindung zwischen Querlamellen und Außenreflektor aus, was auch darauf zurückzuführen ist, daß bei der Erfindung sehr enge Fertigungstoleranzen möglich sind, ohne dadurch die Montage zu beeinträchtigen : Jede Querlamelle ist lediglich mit ihrem unteren Querschlitz in dem Ausschnitt des AuBenreflektors einzuhaken und dann um diesen Drehpunkt bis zum Anschlag in die Aussparung hineinzuschwenken, wobei die Wandungen von den Führungsschlitzen erfaßt und zunächst gegen die Vorsprünge und nach Erreichen der Sollposition gegen die Kanten der Ausschnitte gedrückt werden. Hierbei ist also weder ein vorheriges Verbiegen der Wandungen noch das Einführen zusätzlicher Arretiermittel erforderlich.

Bei einem aus der DE-B-28 33 010 bekannten Leuchtenraster liegt zwar der Außenreflektor in drei Punkten an der Querlamelle an ; trotzdem ist eine bestimmte Sollkontur mit ausreichender Genauigkeit bei sehr geringen Fertigungstoleranzen nur unter erschwerter Montage möglich. Ferner läßt auch die Stabilität der Verbindung zu wünschen übrig, da die Federlappen in den Querlamellen leicht durch die Ausschnitte in den Außenreflektoren rutschen, wenn die Querlamellen etwas aus der 90°-Position gedrückt werden, was bei der Montage der langen Raster nicht zu vermeiden ist. Schließlich ist bei der Fertigung der Querlamellen darauf zu achten, daß die Federlappen beim Biegen des V-förmigen Profils nicht verdrückt werden. Bei der Erfindung weisen dagegen die Querlamellen nur Schlitze auf, die beim Biegeprozeß nicht stören.

Aus der DE-A-27 23 665 ist zwar auch eine Verbindung zwischen sich kreuzenden Lamellen mit V-förmigem Querschnitt bekannt, bei der die Sollposition durch Vorsprünge gesichert ist, die in entsprechende Ausnehmungen der anderen Lamelle eingreifen. Hierbei wird aber die eine Lamelle von oben in den offenen Ausschnitt eingesteckt, wobei ihre Wandungen soweit gegeneinander gedrückt werden, daß sie an den Vorsprüngen vorbei passen. Dementsprechend liegen die Wandungen der Querlamellen in ihrer Sollposition nur federnd an den Kanten der Ausschnitte an.

Die Erfindung wird anhand der Figuren näher erläutert, die ein Ausführungsbeispiel zeigen, bei dem weitere in den Unteransprüchen gekennzeichnete vorteilhafte Weiterbildungen realisiert sind. Die Figuren beschränken sich dabei auf die Wiedergabe der für die Verbindung einer Querlamelle mit einem Außenreflektor wesentlichen Teile ; es zeigen
Figur 1 eine Wandung einer Querlamelle in Seitenansicht, wobei der Verlauf der Außenreflektoren gestrichelt angedeutet ist,
Figur 2 eine Stirnansicht der Querlamelle in Richtung des Pfeiles II in Fig. 1,
Figur 3 eine Draufsicht auf die Querlamelle in Richtung des Pfeiles 111 in Fig. 2,
Figur 4 den Übergang von oberer Längskante zur Querkante einer Wandung der Querlamelle in vergrößerter Darstellung, und
Figur 5 einen Abschnitt eines Außenreflektors mit Ausschnitt für die Querlamelle.

Die beiden etwa V-förmig verlaufenden Wandungen 21, 22 einer Querlamelle 2 bilden unten eine Querkante 20, in die kurze, nach oben verlaufende Querschlitze -201 eingelassen sind ; ihre Breite ist etwa gleich der Dicke der Wandung des zugehörigen, mit 1 bezeichneten Außenreflektors und ihre Neigung entspricht der des Außenreflektors. Dieser hat je Querlamelle einen Ausschnitt 10 mit stetig gekrümmten seitlichen Kanten 101, an denen die Wandungen 21, 22 der Querlamelle anliegen, so daß deren Krümmung durch die Kontur der Kanten des Ausschnittes 10 bestimmt ist. Hierzu weist der Ausschnitt 10 am oberen Ende zwei Führungsschlitze 100 auf. Jeder dieser Führungsschlitze ist begrenzt durch eine äußere Kante 103, die stetig in die Kante 101 des Ausschnittes 10 übergeht, und eine innere Kante 104; letztere bildet zumindest auf einem Teil ihrer Länge einen spitzen nach unten offenen Winkel mit der äußeren Kante 103, so daß ein keilförmiger Führungsschlitz entsteht, dessen Endstück etwa parallel verlaufende Kanten hat, deren Abstand der Dicke der Wandungen der Querlamelle entspricht.

Ferner ragen aus der Kontur der Aussparung 10 bogenförmige Vorsprünge 105 etwa um die Dicke der Wandungen der Querlamelle heraus ; diese Vorsprünge liegen im oberen Drittel der Aussparung.

Die Ausbildung des Überganges von der oberen Längskante 203 einer jeden Wandung einer Querlamelle zur Querkante 204 ist besonders aus Fig. 4 deutlich zu erkennen : Dieser Übergang weist eine schräg von außen nach innen verlaufende Anlaufkante 200 auf, an die sich eine Rastkante 205 anschließt, die dort etwa senkrecht auf der zugehörigen Fläche des Außenreflektors steht. Daran schließt dann eine Anschlagstufe 206 an, die etwa tangential zu der dort anliegenden Fläche des Außenreflektors 1' verläuft. Die Rastkante 205 hat einen solchen Abstand von dem Boden des zugehörigen Querschlitzes 201, daß die in den Ausschnitt 10 eingesetzte Querlamelle 2 durch die auf die Rastfläche 205 wirkenden Führungsschlitze 100 gegen die Unterkante 102 des Ausschnittes 10 gedrückt wird. In dieser Sollposition wird dabei die Querlamelle durch die Vorsprünge 105 gehalten, die in der Sollposition in zugehörige Sperrschlitze 202 in den Wandungen 21, 22 der Querlamellen einrasten. Diese Sperrschlitze liegen ebenso wie die Anschlagstufe 206 und die Querschlitze 201 auf der Kurve, nach der der Außenreflektor 1 verlaufen soll. Vorzugsweise ist dabei der Außenreflektor 1 in der Vorfertigung etwas stärker gekrümmt, so daß er nach dem Zusammenstecken mit den Querlamellen unter Vorspannung an der Anschlagstufe 206 und dem Querschlitz 201 anliegt.

Zur Verbindung eines Außenreflektors 1 mit einer Querlamelle 2 wird letztere mit ihrem Querschlitz 201 zunächst in die Unterkante 102 des Ausschnittes 10 des Außenreflektors gesteckt und dann um diesen Punkt in den Ausschnitt 10 hineingeschwenkt, wobei die schrägen Anlaufflächen 201 ohne weiteres von den keilförmigen Führungsschlitzen 100 erfaßt werden. Kurz vor Erreichen der endgültigen Sollposition laufen die Rastflächen 205 der Wandungen 21, 22 der Querlamelle 2 in die von parallelen Kanten begrenzten Endstücke ein ; dabei werden die Wandungen durch und über die Vorsprünge 105 gespannt. In der Endposition greifen dann die Vorsprünge 105 durch die Sperrschlitze 202, wobei die Wandungen 21, 22 gegen die Kanten 101 des Ausschnittes federn.

## Patentansprüche

1. Leuchtenraster mit gekrümmten Außenreflektoren (1, 1') und quer dazu verlaufenden Querlamellen (2), von denen jede durch entsprechende Ausschnitte (10) in den Außenreflektoren (1, 1') gesteckt ist und zwei etwa V-förmig gebogene Wandungen (21, 22) hat, die gegen die Kanten (101) des Ausschnittes (10) gedrückt sind und die damit die Sollkontur der Querlamellen (2) bestimmen, wobei die Unterkante (102) jedes Ausschnittes (10) der Außenreflektoren (1, 1') in einem Querschlitz (201) einer Querlamelle steckt, der sich von deren Unterkante nach oben erstreckt, und ferner der Ausschnitt (10) Vorsprünge (105) hat, die in zugeordnete, entsprechend große Sperrschlitze (202) der Querlamellen (2) eingreifen, dadurch gekennzeichnet, daß jeder Ausschnitt (10) in einem Außenreflektor (1, 1') im Bereich seines oberen Endes zwei nach oben gerichtete Führungsschlitze (100) mit einer der Dicke der Wandungen (21, 22) der Querlamellen (2) entsprechenden Breite aufweist, wobei die Außenkanten dieser Führungsschlitze (100) in der Sollkontur der Querlamellen (2) liegen und die Höhe der Führungsschlitze so bemessen ist, daß der Außenreflektor (1, 1') bei Sollposition der Querlamelle (2) in deren Querschlitz (201) gehalten ist, daß der Sperrschlitz (202) in jeder Wandung (21, 22) einer Querlamelle (2) in deren oberen Hälfte zwischen Querschlitz (201) und einer Anschlagstufe (206) für den Außenreflektor (1, 1') so angeordnet ist, daß jeder entsprechend vorgespannte Seitenreflektor (1, 1') federnd zwischen Sperrschlitz (202) einerseits und Querschlitz (201) und Anschlagstufe (206) andererseits eingespannt und dadurch sein Sollprofil festgestellt ist, und daß die Höhe der den Sperrschlitzen (202) zugeordneten Vorsprünge (105) in den Ausschnitten (10) der Seitenreflektoren (1, 1') nur etwa der Materialstärke der Querlamellen (2) entspricht.

2. Leuchtenraster nach Anspruch 1, dadurch gekennzeichnet, daß die innere Kante (104) jedes Führungsschlitzes (100) zumindest in seinem unteren Bereich in einem spitzen Winkel zu der gegenüberliegenden Kante (103) verläuft, so daß der Führungsschlitz (100) keilförmig nach oben verläuft.

3. Leuchtenraster nach Anspruch 1 oder 2, dadurch gekennzeichnet, daß jede Wandung (21, 22) einer Querlamelle (2) zwischen ihrer oberen Längskante (203) und ihrer Querkante (204) eine schräg von unten nach oben verlaufende Anlaufkante (200) aufweist (Fig. 4).

4. Leuchtenraster nach Anspruch 3, dadurch gekennzeichnet, daß jede Anlauffläche (200) an ihrem oberen Ende in eine Rastkante (205) übergeht, die etwa senkrecht auf dem dort anliegenden Flächenteil des Außenreflektors (1) steht.

## Claims

1. Lighting grid comprising curved outer reflectors (1, 1') and transverse laminations (2) which extend transversely thereto, each of which passes through corresponding apertures (10) in the outer reflectors (1,1') and has two walls (21, 22) bent approximately in V formation which press against the edges (101) of the aperture (10) and which thus determine the required contour of the transverse laminations (2), where the lower edge (102) of each aperture (10) in the outer reflectors (1, 1 fits into a transverse slot (201) in a transverse lamination which slot extends from the lower edge to the upper edge of said lamination, and the aperture (10) further possesses projections (105) which engage into assigned similarly sized blocking slots (202) in the transverse laminations (2), characterised in that each aperture (10) in an outer reflector (1,1') possesses, in the region of its upper end, two upwards directed guide slots (100) whose width corresponds to the thickness of the walls (21, 22) of the transverse laminations (2), where the outer edge of these guide slots (100) lies in the required contour of the transverse laminations (2) and the height of the guide slots is contrived to be such that when the transverse lamination (2) occupies the required position the outer reflector (1, 1') is held in the transverse slot (201) therein, that the blocking slot (202) in each wall (21, 22) of a transverse lamination (2) is arranged in the upper half thereof between the transverse slot (201) and a stop stage (206) for the outer reflector (1, 1'), in such manner that each appropriately biased side reflector (1, 1') is resiliently mounted between the blocking slot (202) on the one hand and the transverse slot (201) and stop stage (206) on the other hand and in this way its required profile is fixed, and that the height of the projections (105) which are assigned to the blocking slots (202) and are arranged i_{R} the apertures (10) of the side reflectors (1, 1') correspond only approximately to the material thickness of the transverse laminations (2).

2. Lighting grid as claimed in claim 1, characterised in that at least in its lower region the inner edge (104) of each guide slot (100) approaches the opposite edge (103) at an acute angle so that the guide slot (100) extends wedge-shaped upwards.

3. Lighting grid as claimed in claim 1 or 2, characterised in that each wall (21, 22) of a transverse lamination (2) comprises, between its upper longitudinal edge (203) and its transverse edge (204), an abutting edge (200) which runs obliquely upwards (Fig. 4).

4. Lighting grid as claimed in claim 3, characterised in that each abutting surface (200) adjoins, at its upper end, a locking edge (205) which is arranged approximately at right angles to the surface component of the outer reflector (1) which is connected to this point.

## Revendications

1. Grille-écran avec réflecteurs latéraux incurvés (1, 1') et des lamelles (2) s'étendant transversalement par rapport à ces derniers, lamelles dont chacune est engagée par des ouvertures correspondantes (10) dans les réflecteurs extérieurs (1, 1') et possède deux parois (21, 22) incurvées suivant sensiblement la forme d'un V, pressées contre les bords (101) de l'ouverture (10) et déterminant ainsi le contour prescrit des lamelles transversales (2), le bord inférieur (102) de chaque ouverture (10) des réflecteurs extérieurs (1, 1') est inséré dans une fente transversale (201) d'une lamelle transversale, qui s'étend du bord inférieur de celle-ci vers le haut et l'ouverture (10) possédant en outre des tétons (105) qui pénètrent dans de grandes fentes de blocage associées correspondantes (202) des lamelles transversales (2), caractérisée par le fait que chaque ouverture (10) dans un réflecteur extérieur (1, 1') présente, dans la partie de son extrémité supérieure, deux fentes de guidage (100) dirigées vers le haut et d'une largeur qui correspond à l'épaisseur des parois (21, 22) des lamelles transversales (2), le bord extérieur de ces fentes de guidage (100) se situant dans le contour prescrit des lamelles transversales et la hauteur des fentes de guidage étant dimensionnée de telle manière que le réflecteur extérieur (1, 1') soit maintenu, lorsque la lamelle transversale assume la position prescrite, dans la fente transversale (201) de cette dernière, que la fente de blocage (202), dans chaque paroi (21, 22) d'une lamelle transversale (2), est disposée, dans la moitié supérieure de celle-ci, entre la fente transversale (201) et un gradin de butée (206) pour le réflecteur extérieur (1, 1'), de telle manière que chaque réflecteur latéral (1, 1'), précontraint de façon correspondante, est inséré élastiquement entre la fente de blocage (202), d'une part, et la fente transversale (201) et le gradin de butée (206), d'autre part, et que la hauteur des tétons (105) dans les ouvertures (10) des réflecteurs latéraux (1, 1'), associés aux fentes de blocage (202), ne correspond qu'à environ l'épaisseur des lamelles transversales (2).

2. Grille-écran selon la revendication 1, caractérisée par le fait que le bord intérieur (104) de chaque fente de guidage (100) s'étend, au moins dans sa partie inférieure, suivant un angle aigu par rapport au bord (103) situé en face, en sorte que la fente de guidage (100) s'étend vers le haut de façon cunéiforme.

3. Grille-écran selon les revendications 1 ou 2, caractérisée par le fait que chaque paroi (21, 22) d'une lamelle transversale (2) comporte, entre son bord longitudinal supérieur (203) et son bord transversal (204), un bord d'attaque (200) s'étendant obliquement du bas vers le haut (Figure 4).

4. Grille-écran selon la revendication 3, caractérisée par le fait que chaque surface d'attaque (200) se poursuit, à son extrémité supérieure, par un bord d'encliquetage (205) qui est à peu près perpendiculaire par rapport à la partie de la surface du réflecteur extérieur (1), qui y repose.
